# EUROPÄISCHE PATENTSCHRIFT

(11) **EP 2 217 124 B1**
(45) Veröffentlichungstag und Bekanntmachung des Hinweises auf die Patenterteilung: **07.05.2014**
(21) Anmeldenummer: 08856296.2
(22) Anmeldetag: 25.11.2008
(51) Int. Cl.: A47L 15/42, A47L 15/00

(54) **GESCHIRRSPÜLMASCHINE UND VERFAHREN ZU IHREM BETRIEB**
DISHWASHING MACHINE AND METHOD FOR THE OPERATION THEREOF
LAVE-VAISSELLE ET PROCÉDÉ PERMETTANT DE LE FAIRE FONCTIONNER

(30) Priorität: 06.12.2007 DE 102007059030
(43) Veröffentlichungstag der Anmeldung: 18.08.2010
(73) Patentinhaber: Premark FEG L.L.C., Wilmington, Delaware 19801 (US)
(72) Erfinder: DISCH, Harald, 79215 Elzach (DE)
(74) Vertreter: Meissner, Bolte & Partner GbR
(86) Internationale Anmeldenummer: PCT/EP2008/066141
(87) Internationale Veröffentlichungsnummer: WO 2009/071466

(56) Entgegenhaltungen:
- EP-A- 1 586 263
- EP-A- 1 657 297
- EP-B- 1 347 039
- WO-A-2006/129963
- DE-A1- 4 233 936
- US-A1- 2005 268 668

## Beschreibung

Die Erfindung betrifft eine Geschirrspülmaschine, insbesondere eine gewerbliche Geschirrspülmaschine, und ein Verfahren zu ihrem Betrieb.

Geschirrspülmaschinen (warewashers), insbesondere gewerbliche Geschirrspülmaschinen, in Form von Programmautomaten (box-type warewashers) können Korbdurchschubmaschinen (hood-type warewashers) oder Frontlader (frontloader warewashers) sein.

Eine Geschirrspülmaschine (box-type warewasher) und mehrere Verfahren zu ihrem Betrieb sind beispielsweise aus der WO 2006/129963 A2 bekannt. Sie ist mit einem Dampferzeuger zur Behandlung des Spülgutes mit Dampf während verschiedenen Verfahrenszyklen versehen. Die Verwendung von Dampf ist vorgesehen vor einem Waschzyklus oder nach einem Waschzyklus. Die Behandlung von Spülgut mittels Dampf zwischen einem Vorreinigungszyklus und einem Hauptreinigungszyklus ist auch aus der DE 29 00 954 A1 bekannt.

Aus der EP 0 808 894 B1 ist ein Verfahren bekannt, gemäß welchem das Spülgut während eines Vorreinigungszyklus mit Reinigerlösung (detergent) besprüht wird, bevor dann ein Hauptreinigungszyklus und nach diesem ein Klarspülzyklus stattfinden. Das Besprühen von Spülgut mit einer hochkonzentrierten alkalischen Reinigerlösung ist auch aus der EP 1 347 039 B1 bekannt.

Aus der WO 2006/037447 A1 ist eine Geschirrspülmaschine bekannt, in welcher Spülgut mit Waschflüssigkeit gereinigt, danach mit Frischwasser klargespült, und danach einer thermischen Nachbehandlung mit Dampf unterzogen wird.

Da Spülgut (washware) normalerweise nicht nur aus Geschirr wie beispielsweise Teller und Tassen besteht, sondern auch aus Besteck wie beispielsweise Löffel, Gabel und Messer, und auch aus anderen Utensilien wie beispielsweise Tabletts, Töpfe und Pfannen, werden Geschirrspülmaschinen, insbesondere gewerbliche Geschirrspülmaschinen, auch als Utensilienspülmaschinen (warewashers) bezeichnet.

Gewerbliche Geschirrspülmaschinen bzw. Utensilienspülmaschinen arbeiten normalerweise in zwei Hauptprozessschritten: einem 1. Schritt, welcher Waschen mit einer Waschflüssigkeit beinhaltet, und einem 2. Schritt, welcher das Klarspülen mit erwärmtem Frischwasser und dosiertem Klarspüler beinhaltet.

Um diese Prozessschritte durchführen zu können, ist eine gewerbliche Geschirrspülmaschine in der Regel mit zwei unabhängigen Flüssigkeitssystemen ausgestattet, die vollständig voneinander getrennt sind. Das eine Flüssigkeitssystem ist ein Waschwasserkreislauf, welcher für die Waschung des Spülgutes zuständig Ist, wobei die Waschung mit rezirkuliertem Wasser aus einem Waschtank durchgeführt wird. Das andere Flüssigkeltssystem ist ein Frischwassersystem, das für die Klarspülung zuständig ist. Die Klarspülung wird mit Frischwasser, vorzugsweise mit Frischwasser aus einem Wassererhitzer (Boiler), durchgeführt. Das Frischwasser wird nach dem Versprühen ebenfalls vom Waschtank aufgenommen.

Die Hauptaufgabe der Klarspülung ist es, auf dem Spülgut befindliche Lauge zu entfernen. Zusätzlich dient das während des Klarspülschrittes in den Waschtank fließende Klarspülwasser zur Regeneration des im Waschtank vorhandenen Waschwassers.

Bevor durch die Klarspülung Frischwasser als Klarspülflüssigkeit versprüht und dadurch in den Waschtank geleitet wird, wird eine der Frischwassermenge gleiche Menge an Waschflüssigkeit aus dem Waschtank abgepumpt.

Heutige Geschirrspülmaschinen sind mit mehreren Programmen ausgestattet. Diese Programme unterscheiden sich hauptsächliche durch verschieden lange Programmlaufzeiten des Waschprozessschrittes. Der Kunde hat die Möglichkeit, bei leicht verschmutztem Spülgut ein kurzes Waschprogramm zu wählen oder bei stark verschmutztem Spülgut ein entsprechend längeres Waschprogramm zu wählen.

Besonderes bei gewerblichen Geschirrspülmaschinen bzw. Utensilienspülmaschinen ist der Spülgutantell, welcher stark verschmutzt ist, beispielsweise angebrannte Speisereste enthält, häufig sehr hoch. Da in solchen Geschirrspülmaschinen beispielsweise auch Kochgeschirr, Warmhalteboxen oder Backformen und Backbleche mit eingebrannten Speiserückständen gereinigt werden, muss solches Spülgut In vielen Fällen vorgereinigt oder nachgereinigt werden, da die "normale" maschinelle Reinigung auch bei längeren Laufzeiten der Programme nicht In der Lage ist, ein zufrieden stellendes Reinigungsergebnis zu erzielen.

Ziel der Erfindung ist es, eine Möglichkeit zu schaffen, durch welche der Reinigungsprozess auf ergonomische Weise und umweltfreundlich reduzierbar ist.

Diese Aufgabe wird gemäß der Erfindung durch die Merkmale von Anspruch 1 und eine entsprechend ausgebildete Geschirrspülmaschine bzw. Utensilienspülmaschine gelöst.

Durch die Erfindung werden dem Waschzyklus zwei Prozessschritte vorgeschaltet, bei weichem Wasserdampf in Kombination mit einer hochkonzentrierten alkalischen Reinigerlösung zur Einweichung von auf dem Spülgut befindlichen Verschmutzungen verwendet wird, insbesondere Verschmutzungen in Form von Essensrückständen oder anderen Nahrungsmittelrückständen.

Die hochkonzentrierte alkalische Reinigerlösung wird auf das in der Behandlungskammer der Geschirrspülmaschine bzw. der Utensilienspülmaschine befindliche Spülgut aufgesprüht. Während des danach folgenden Einwirkzyklus wird eine Einwirkzeitdauer in den Programmablauf integriert, während welcher die hochkonzentrierte alkalische Reinigerlösung auf das Spülgut einwirken kann und während welcher zusätzlich Wasserdampf in die Behandlungskammer eingeleitet, z. B. in den Spülgutbereich und dort auf das Spülgut gesprüht wird.

Durch die Kombination der gleichzeitigen Wirkung von hochkonzentriertem, alkalischen Reiniger und gleichzeitiger thermischer Behandlung des Spülgutes mit Wasserdampf werden die Molekularstrukturen der Spülgutverschmutzungen (Essensrückstände, Nahrungsmittelrückstände usw.) gelöst, wobei sie ihre Haftung auf dem Spülgut verlieren. Nach der oben genannten Vorbehandlung mit hochkonzentrierter alkalischer Reinigerlösung und gleichzeitiger thermischer Behandlung mit Wasserdampf erfolgt der Hauptreinigungsschritt, welcher in konventioneller Weise ablaufen kann. Der Hauptreinigungsschritt kann zur Unterstützung der Waschkraft durch heißen Wasserdampf unterstützt werden, während welcher des Hauptreinigungsschrittes in die Behandlungskammer eingeleitet wird.

Durch die gleichmäßige Verteilung von Dampf besitzt Dampf vor allem in Schattenzonen des Spülgutes einen Vorteil gegenüber einem konventionellen Waschzyklus. Dampf erreicht jede Spülgutfläche innerhalb der Behandlungskammer zu gleichen Teilen, unabhängig von der Position und der Orientierung des Spülgutes, beispielsweise der Teller, Tassen, Tabletts, Pfannen und Töpfe.

Weitere Merkmale der Erfindung sind in den Unteransprüchen enthalten.

Die Erfindung wird im Folgenden mit Bezug auf die beiliegenden Zeichnungen anhand von bevorzugten Ausführungsformen der Erfindung als Beispiele beschrieben. In den Zeichnungen zeigen
- Fig. 1: schematisch eine Geschirrspülmaschine nach der Erfindung,
- Fig. 2: schematisch eine weitere Ausführungsform einer Geschirrspülmaschine nach der Erfindung,
- Fig. 3: schematisch eine weitere Ausführungsform einer Geschirrspülmaschine nach der Erfindung,
- Fig. 4: schematisch eine weitere Ausführungsform einer Geschirrspülmaschine nach der Erfindung,
- Fig. 5: schematisch eine weitere Ausführungsform einer Geschirrspülmaschine nach der Erfindung,
- Fig. 6: schematisch eine weitere Ausführungsform einer Geschirrspülmaschine nach der Erfindung.

Die Figuren 1 bis 6 zeigen sechs verschiedene Ausführungsformen von Geschirrspülmaschinen 100, 200, 300, 400, 500, und 600 gemäß der Erfindung.

Die Erfindung betrifft Geschirrspülmaschinen, insbesondere gewerbliche Geschirrspülmaschinen, welche auch als Utensilienspülmaschinen (warewashers) bezeichenbar sind, in Form eines Programmautomaten. Sie enthalten eine Programmsteuereinrichtung 2 zur Steuerung von mindestens einem Reinigungsprogramm und eine durch eine Tür (nicht gezeigt) oder eine Haube (nicht gezeigt) verschließbare Behandlungskammer 4 in einem Maschinengehäuse 6 zur Aufnahme von zu reinigendem Spülgut (nicht gezeigt) wie beispielsweise Geschirr, Besteck, Töpfe, Pfannen und Tabletts.

Unter der Behandlungskammer 4 befindet sich ein Waschtank 8 zur Aufnahme von versprühter Flüssigkeit aus der Behandlungskammer 4. Eine Waschpumpe 10 ist zum Fördern von Waschflüssigkeit aus dem Waschtank 8 durch ein Waschflüssigkeitsleitungssystem 12 zu Waschdüsen 14 und 16 vorgesehen, welche in der Behandlungskammer 4 auf den Bereich des zu reinigenden Spülgutes gerichtet sind und die Waschflüssigkeit auf das zu reinigenden Spülgut sprühen. Die versprühte Waschflüssigkeit fällt durch Schwerkraft in den Waschtank 8 zurück. Dadurch bilden der Waschtank 8, die Waschpumpe 10, das Waschflüsslgkeltsleitungssystem 12, die Waschdüsen 14 und 16 zusammen mit der Reinigungskammer 4 einen Waschflüssigkeitskreislauf. Das Waschflüssigkeitsleitungssystem 12 verbindet die Druckseite der Waschpumpe 10 mit den Waschdüsen 14 und 16.

Ferner ist eine Klarspülvorrichtung 18 zum Fördern von Klarspülflüssigkeit mittels einer Klarspülpumpe 20 durch ein Klarspülflüssigkeitsleitungssystem 22 zu Klarspüldüsen 24 und 26 vorgesehen, welche in der Behandlungskammer 4 auf den Bereich des zu reinigenden Spülgutes gerichtet sind. Die versprühte Klarspülflüssigkeit fällt durch Schwerkraft von der Behandlungskammer 4 in den Waschtank 8. Das Klarspülflüssigkeitsleitungssystem 22 verbindet die Druckseite der Klarspülpumpe 20 mit den Klarspüldüsen 24 und 26.

Die Waschdüsen 14 und 16 und die Klarspüldüsen 24 und 26 können in den Bereichen oberhalb und/oder unterhalb und gewünschtenfalls auch seitlich von dem Spülgutbereich angeordnet und jeweils gegen den Bereich gerichtet sein, in welchem das Spülgut positioniert wird.

Vorzugweise ist eine Vielzahl von Waschdüsen 14 an mindestens einem oberen Wascharm 15, eine Vielzahl von Waschdüsen 16 an mindestens einem unteren Wascharm 17, eine Vielzahl von Klarspüldüsen 24 an mindestens einem oberen Klarspülarm 25 und eine Vielzahl von Klarspüldüsen 26 an mindestens einem unteren Klarspülarm 27 vorgesehen.

Bevor Klarspülflüssigkeit versprüht wird, wird jeweils eine der Klarspülflüssigkeit entsprechende Menge an Waschflüssigkeit aus dem Waschtank 8 mittels einer Ablaufpumpe 30 abgepumpt, deren Saugseite an einen Sumpf 32 des Waschtankes 8 angeschlossen ist.

Wenn vor einem ersten Start der Geschirrspülmaschine der Waschtank 8 leer ist, muss er zuerst mit Frischwasser über eine Frischwasserleitung (nicht gezeigt) oder mittels der Klarspülvorrichtung 18 und deren Klarspülpumpe 20 mit Frischwasser oder mit einer anderen Klarspülflüssigkeit gefüllt werden.

Die Klarspülflüssigkeit kann Frischwasser oder mit Klarspüler vermischtes Frischwasser sein.

Die Waschflüssigkeit enthält Reiniger (detergent), welcher der im Waschtank 8 enthaltenen Flüssigkeit von einer Reinigerzudosiervorrichtung (nicht gezeigt) automatisch zudosiert wird.

Alle Geschirrspülmaschinen der Erfindung enthalten eine Dampfvorrichtung mit einem Dampferzeuger zum Erzeugen und Einleiten von Wasserdampf in die Behandlungskammer, um darin das Spülgut mit Wasserdampf zu beaufschlagen. Die Dampfvorrichtung kann in verschiedenen Ausführungsformen realisiert werden. Beispiele sind in den Figuren 1 bis 6 dargestellt.

Im Folgenden werden die Unterschiede der verschiedenen Ausführungsformen 100 bis 600 beschrieben, die in den Figuren 1 bis 6 dargestellt sind.

Bei den Geschirrspülmaschinen 100, 200 und 300 der Figuren 1, 2 und 3 ist die Saugseite der Klarspülpumpe 20 über einen Rücksaugverhinderer 34 mit einem Frischwasseranschluss 36 verbindbar. Der Rücksaugverhinderer 34 (air gap) verhindert ein Rücksaugen von Flüssigkeit aus dem Klarspülflüssigkeitsleitungssystem 22 über den Frischwasseranschluss 36 in das öffentliche Wasserversorgungsnetz. Zwischen dem Rücksaugverhinderer 34 und der Saugseite der Klarspülpumpe 20 kann sich ein Wassererwärmer 35 befinden.

Die Geschirrspülmaschinen 100, 200 und 300 der Figuren 1, 2 und 3 sind mit einer Dampfvorrichtung 38 versehen, welche einen Dampferzeuger 40 enthält, dessen Dampfseite 41 über eine Dampfleitung 42 mit der Behandlungskammer 4 verbunden ist und dessen Wasserseite mit einem Frischwasseranschluss 36 verbindbar ist, beispielsweise über ein Rückschlagventil 37. Das stromabwärtige Ende 44 der Dampfleitung 42 endet beispielsweise in einer Seitenwand der Behandlungskammer 4.

Der Dampferzeuger 40 kann auch derart in die Geschirrspülmaschine integriert sein, dass sein Dampfauslass 41 direkt, ohne die Dampfleitung 42, In die Behandlungskammer 4 mündet. Beispielsweise kann der Dampferzeuger 40 unter der Behandlungskammer 4 angeordnet werden.

Bei den Geschirrspülmaschinen 400, 500 und 600 der Figuren 4, 5 und 6 ist eine kombinierte Wassererwärmer- und Dampfvorrichtung 48 anstatt der Dampfvorrichtung 38 vorgesehen. Die Wassererwärmer- und Dampfvorrichtung 48 enthält einen Dampferzeuger 50. Der Dampferzeuger 50 ist an einen Frischwasseranschluss 36 anschließbar und hat einen Dampfauslass 51, weicher, beispielsweise über eine Dampfleitung 52, in die Behandlungskammer 4 mündet, beispielsweise über eine Dampfauslassöffnung 54 in einer Seitenwand der Behandlungskammer 4. Ferner hat der Dampferzeuger 50 einen Klarspülflüssigkeitsauslass 55, welcher an die Saugseite der Klarspülpumpe 20 angeschlossen ist zur Förderung von Klarspülflüssigkeit durch das Klarspülflüssigkeitsleitungssystem 22 zu den Klarspüldüsen 24 und 26.

Der Dampferzeuger 50 enthält eine Heizung 56. Durch sie kann Dampf oder erwärmte Klarspülflüssigkeit erzeugt werden.

Die Programmsteuereinrichtung 2 der Geschirrspülmaschinen 100, 200, 300, 400, 500 und 600 der Figuren 1 bis 6 enthält mindestens ein Reinigungsprogramm, welches zur Durchführung der Programmschritte gemäß Auspruch 1 ausgebildet ist:

Das Besprühen des Spülguts mit der alkalischen, hoch konzentrierten Reinigerlösung, deren pH-Wert mindestens um den Wert 1 über dem pH-Wert der Waschflüssigkeit des Hauptwaschzyklus liegt, kann auf verschiedene Arten ausgeführt werden.

Gemäß einer bevorzugten Ausführungsform der Erfindung ist ein Zufuhr- und Sprühsystem vorgesehen, mittels welchem die alkalische, hoch konzentrierte Reinigerlösung, deren pH-Wert mindestens um den Wert 1 über dem pH-Wert der Waschflüssigkeit eines Hauptwaschzyklus liegt, aus einem Reinigerlösungsbehälter herausgefördert und in der Behandlungskammer 4 auf das Spülgut gesprüht werden kann.

Bei den Geschirrspülmaschinen 100 und 400 der Figuren 1 und 4 ist ein Zufuhr- und Sprühsystem 110 für die alkalische, hoch konzentrierte Reinigerlösung vorgesehen, welche aus einer Zufuhrvorrichtung 112 und einer Sprühvorrichtung 114 besteht. Die Zufuhrvorrichtung 112 enthält eine Reinigerlösungspumpe 60 mit einer Saugseite 61 und einer Druckseite 62. An die Saugseite 61 ist eine Saugleitung 64 zum Fördern von alkalischer, hoch konzentrierter Reinigerlösung 66 aus einem Reinigerlösungsbehälter 68 angeschlossen.

Die Sprühvorrichtung 114 besteht aus einem an die Druckseite 62 der Reinigerlösungspumpe 60 angeschlossenen Reinigerlösungsleitungssystem 70 und daran angeschlossenen Reinigerlösungsdüsen, z. B. Reinigerlösungsdüsen 74, welche in einem vorzugsweise oberhalb des Spülgutbereichs der Reinigerkammer 4 angeordneten Reinigerlösungsarm 75 gebildet sind, und/oder Reinigerlösungsdüsen 76, welche in einem vorzugsweise unterhalb des Spülgutbereichs der Reinigerkammer 4 angeordneten Reinigerlösungsarm 77 gebildet sind.

Die Waschmaschinen 200 und 400 der Figuren 2 und 4 haben wiederum die Zufuhrvorrichtung 112 für die alkalische, hoch konzentrierte Reinigerlösung, jedoch ist hier keine separate Sprühvorrichtung 114 vorgesehen, sondern die Druckseite 62 der Reinigerlösungspumpe 60 ist über eine Verbindungsleitung 78 an das Klarspülflüssigkeitsleitungssystem 22 angeschlossen. Dadurch kann über die Klarspüldüsen 24, 26. alternativ Klarspülflüssigkeit oder die alkalische, hoch konzentrierte Reinigerlösung 66 auf das Spülgut gesprüht werden. Das Zufuhr- und Sprühsystem 120 für die hoch konzentrierte Reinigerlösung dieser Geschirrspülmaschinen 200 und 400 besteht somit aus der Zufuhrvorrichtung 112 und dem Klarspülflüssigkeitsleitungssystem 22 sowie den Klarspüldüsen 24 und 26.

Bei den Geschirrspülmaschinen 300 und 600 der Figuren 3 und 6 ist ein Zufuhr- und Sprühsystem 130 für die alkalische, hoch konzentrierte Reinigerlösung vorgesehen, welches wiederum die Zufuhrvorrichtung 112, jedoch nicht das Sprühsystem 114 enthält. Als Sprühsystem wird das Waschflüssigkeitssprühsystem verwendet, indem die Druckseite 62 der Reinigerlösungspumpe 60 über eine Verbindungsleitung 78 an das Waschflüssigkeitsleitungssystem 12 angeschlossen ist. Dadurch kann mittels der Waschdüsen 14 und 16 alternativ Waschflüssigkeit oder die alkalische, hoch konzentrierte Reinigerlösung 66 versprüht werden.

Die Programmsteuereinrichtung 2 steuert die Waschpumpe 10, die Klarspülpumpe 20, die Abflusspumpe 30 und die Reinigerlösungspumpe 60 in Abhängigkeit von dem jeweils an der Programmsteuereinrichtung 2 von einer Bedienperson gewählten Reinigungsprogramm. Es ist mindestens ein Reinigungsprogramm vorgesehen, vorzugsweise sind mehrere wahlweise auswählbare Reinigungsprogramme vorgesehen.

Das mindestens eine Reinigungsprogramm ist gemäß der Erfindung derart ausgebildet, dass mit dem Einleiten von Wasserdampf in die Behandlungskammer für die thermische Vorbehandlung des Spülgutes gemäß Schritt 2, bereits nach dem Beginn, jedoch vor dem Ende von Schritt 1 begonnen wird, vorzugsweise während des letzten Viertels der Zeitdauer von Schritt 1.

Ferner kann das mindestens eine Reinigungsprogramm derart ausgebildet sein, dass das Besprühen des Spülgutes mit einer alkalischen, hoch konzentrierten Reinigerlösung gemäß Schritt 1 während einer Zeitdauer im Bereich zwischen 5 Sekunden und 30 Sekunden, vorzugsweise zwischen 10 Sekunden und 20 Sekunden durchgeführt wird.

Gemäß einer weiteren Ausführungsform der Erfindung kann das Reinigerprogramm derart ausgebildet sein, dass die thermische Einwirkung von Dampf auf das Spülgut während des genannten Schrittes 2 während einer Zeitdauer im Bereich zwischen 0,5 Minuten bis 7 Minuten, vorzugsweise in einem Bereich zwischen 1 Minute bis 4 Minuten durchgeführt wird.

Zur Verkürzung der Reinigungszeitdauer kann es auch vorteilhaft sein, dass mindestens während eines Teils der Zeitdauer, während welcher das Spülgut mit Waschflüssigkeit gemäß Schritt 3 besprüht wird, auch Wasserdampf in die Reinigungskammer eingeleitet und das Spülgut mit dem Wasserdampf beaufschlagt wird.

Besonders vorteilhaft ist es, wenn gemäß der Erfindung das Reinigungsprogramm beinhaltet, dass als Waschflüssigkeit zur Durchführung des Hauptwaschzyklus gemäß Schritt 3 Waschflüssigkeit verwendet wird, welche Reiniger enthält, und einen pH-Wert im Bereich zwischen 9,0 und 11, vorzugsweise zwischen 9,5 und 10,5 hat.

Ferner kann in dem Reinigungsprogramm vorteilhaft vorgesehen sein, dass der pH-Wert der alkalischen, hoch konzentrierten Reinigerlösung zum Besprühen des Geschirrs gemäß Schritt 1 mindestens 11 beträgt.

Ferner kann das mindestens eine Reinigungsprogramm für die Reinigung von Spülgut, welches stark verschmutzt ist und/oder fest haftenden Schmutz enthält, beinhalten, dass vor dem Besprühen des Geschirrs mit einer alkalischen, hoch konzentrierten Reinigerlösung gemäß Schritt 1 ein Vorreinigungsschritt durchgeführt wird, während welchem das Spülgut mit Flüssigkeit, vorzugsweise Reiniger enthaltende Waschflüssigkeit, besprüht wird.

## Patentansprüche

1. Verfahren zum Betrieb einer Geschirrspülmaschine, insbesondere einer gewerblichen Geschirrspülmaschine, welche als Programmautomat ausgebildet ist und eine Behandlungskammer zur Reinigung von Spülgut aufweist, wobei das Verfahren die folgenden aufeinanderfolgenden Schritte aufweist:
Schritt 1: Durchführen eines Vorbehandlungszyklus,
Schritt 2: thermische Behandlung des Spülguts mit Wasserdampf;
Schritt 3: Durchführen eines Hauptwaschzyklus, enthaltend das Besprühen des Spülgutes mit Waschflüssigkeit, welche Wasser und Reiniger enthält;
Schritt 4: Durchführen eines Klarspülzyklus, während welchem das Spülgut mit Klarspülflüssigkeit besprüht wird,
**dadurch gekennzeichnet,**
**dass** der Vorbehandlungszyklus aus dem Besprühen des Spülgutes mit einer alkalischen, hoch konzentrierten Reinigerlösung besteht, deren pH-Wert mindestens um den Wert 1 über dem pH-Wert der Waschflüssigkeit eines Hauptwaschzyklus liegt;
**dass** die thermische Behandlung während eines Einwirkzyklus der alkalischen Reinigerlösung während einer Einwirkzeitdauer durchgeführt wird, während welcher die Reinigerlösung auf das Spülgut einwirkt, wobei die thermische Vorbehandlung des Spülgutes während mindestens eines Teils der Einwirkzeitdauer, vorzugsweise während der gesamten Einwirkzeitdauer durchgeführt wird;
und **dass** mit dem Einleiten von Wasserdampf in die Behandlungskammer für die thermische Vorbehandlung des Spülgutes gemäß Schritt 2, bereits nach dem Beginn, jedoch vor dem Ende von Schritt 1 begonnen wird, vorzugsweise während des letzten Viertels der Zeitdauer von Schritt 1.

2. Verfahren nach dem vorhergehenden Anspruch,
**dadurch gekennzeichnet,**
**dass** das Besprühen des Spülgutes mit einer alkalischen, hoch konzentrierten Reinigerlösung gemäß Schritt 1 während einer Zeitdauer im Bereich zwischen 5 Sekunden und 30 Sekunden, vorzugsweise zwischen 10 Sekunden und 20 Sekunden durchgeführt wird.

3. Verfahren nach einem der vorhergehenden Ansprüche,
**dadurch gekennzeichnet,**
**dass** die thermische Einwirkung von Dampf auf das Spülgut während des genannten Schrittes 2 während einer Zeitdauer im Bereich zwischen 0,5 Minuten bis 7 Minuten, vorzugsweise in einem Bereich zwischen 1 Minute bis 4 Minuten durchgeführt wird.

4. Verfahren nach einem der vorhergehenden Ansprüche,
**dadurch gekennzeichnet,**
**dass** mindestens während eines Teils der Zeitdauer, während welcher das Spülgut mit Waschflüssigkeit gemäß Schritt 3 besprüht wird, auch Wasserdampf in die Reinigungskammer eingeleitet und das Spülgut mit dem Wasserdampf beaufschlagt wird.

5. Verfahren nach einem der vorhergehenden Ansprüche,
**dadurch gekennzeichnet,**
**dass** als Waschflüssigkeit zur Durchführung des Hauptwaschzyklus gemäß Schritt 3 Waschflüssigkeit verwendet wird, welche Reiniger enthält, und einen pH-Wert im Bereich zwischen 9,0 und 11, vorzugsweise zwischen 9,5 und 10,5 hat.

6. Verfahren nach einem der vorhergehenden Ansprüche,
**dadurch gekennzeichnet,**
**dass** der pH-Wert der alkalischen, hoch konzentrierten Reinigerlösung zum Besprühen des Geschirrs gemäß Schritt 1 mindestens 11 beträgt.

7. Verfahren nach einem der vorhergehenden Ansprüche,
**dadurch gekennzeichnet,**
**dass** vor dem Besprühen des Geschirrs mit einer alkalischen, hoch konzentrierten Reinigerlösung gemäß Schritt 1 mindestens ein Vorreinigungsschritt durchgeführt wird, während welchem das Spülgut mit Flüssigkeit, vorzugsweise Reiniger enthaltende Waschflüssigkeit, besprüht wird.

8. Geschirrspülmaschine (100; 200; 300; 400; 500; 600), insbesondere gewerbliche Geschirrspülmaschine, in Form eines Programmautomaten, enthaltend eine Programmsteuereinrichtung (2) zur Steuerung von mindestens einem Reinigungsprogramm, eine Behandlungskammer (4) zur Aufnahme von zu reinigendem Spülgut; einen Waschtank (8) zur Aufnahme von versprühter Flüssigkeit aus der Behandlungskammer (4); eine Waschpumpe (10) zum Fördern von Waschflüssigkeit aus dem Waschtank (8) zu Waschdüsen (14, 16), die in der Behandlungskammer (4) auf den Bereich des zu reinigenden Spülguts gerichtet sind; eine Klarspülvorrichtung (18) zum Fördern von Klarspülflüssigkeit zu Klarspüldüsen (24, 26), welche in der Behandlungskammer (4) auf den Bereich des zu reinigenden Spülguts gerichtet sind; eine Dampfvorrichtung (38; 48) mit einem Dampferzeuger (40; 50) zum Erzeugen und Einleiten von Wasserdampf in die Behandlungskammer (4) und darin auf das zu reinigende Spülgut;
**dadurch gekennzeichnet,**
**dass** ein Zufuhr- und Sprühsystem (110; 120; 130) vorgesehen ist zum Zuführen von alkalischer, hoch konzentrierter Reinigerlösung nach einem der vorhergehenden Ansprüche und zum Sprühen dieser Reinigerlösung auf Spülgut in der Behandlungskammer (4), und
**dass** die Programmsteuereinrichtung (2) und das mindestens eine Reinigungsprogramm zur Durchführung des Verfahrens nach einem der vorhergehenden Ansprüche während des mindestens einen Reinigungsprogramms ausgebildet sind.

## Claims

1. Method for operating a dishwasher, in particular a commercial dishwasher, which is in the form of a box-type dishwasher and has a treatment chamber for cleaning items to be washed, the method having the following successive steps:
step 1: carrying out a pretreatment cycle,
step 2: thermally treating the items to be washed with steam;
step 3: carrying out a main wash cycle comprising spraying the items to be washed with wash liquid which contains water and detergent;
step 4: carrying out a final rinse cycle during which the items to be washed are sprayed with final rinse liquid,
**characterized**
**in that** the pretreatment cycle comprises spraying the items to be washed with an alkaline, highly concentrated detergent solution whose pH is at least 1 higher than the pH of the wash liquid of a main wash cycle;
**in that** the thermal treatment is carried out during an action cycle of the alkaline detergent solution during an action time period during which the detergent solution acts on the items to be washed, with the thermal pretreatment of the items to be washed being carried out over at least a portion of the action time period, preferably over the entire action time period;
and **in that** the introduction of steam into the treatment chamber for the thermal pretreatment of the items to be washed according to step 2 is started as early as after the beginning but before the end of step 1, preferably during the last quarter of the duration of step 1.

2. Method according to the preceding claim,
**characterized**
**in that** the items to be washed are sprayed with an alkaline, highly concentrated detergent solution according to step 1 over a time period in the range of between 5 seconds and 30 seconds, preferably between 10 seconds and 20 seconds.

3. Method according to one of the preceding claims,
**characterized**
**in that** steam thermally acts on the items to be washed during step 2 over a time period in the range of between 0.5 minutes and 7 minutes, preferably in a range of between 1 minute and 4 minutes.

4. Method according to one of the preceding claims,
**characterized**
**in that** steam is also introduced into the cleaning chamber and the items to be washed are subjected to the action of the steam at least during a portion of the time period during which the items to be washed are sprayed with wash liquid according to step 3.

5. Method according to one of the preceding claims,
**characterized**
**in that** wash liquid which contains detergent and has a pH in a range of between 9.0 and 11, preferably between 9.5 and 10.5, is used as the wash liquid for carrying out the main wash cycle according to step 3.

6. Method according to one of the preceding claims,
**characterized**
**in that** the pH of the alkaline, highly concentrated detergent solution for spraying the dishes according to step 1 is at least 11.

7. Method according to one of the preceding claims,
**characterized**
**in that** at least one precleaning step during which the items to be washed are sprayed with liquid, preferably wash liquid containing detergent, is carried out before the dishes are sprayed with an alkaline, highly concentrated detergent solution according to step 1.

8. Dishwasher (100; 200; 300; 400; 500; 600), in particular commercial dishwasher, in the form of a box-type dishwasher, comprising a program-control device (2) for controlling at least one cleaning program, a treatment chamber (4) for accommodating items to be cleaned; a wash tank (8) for collecting sprayed liquid from the treatment chamber (4); a wash pump (10) for conveying wash liquid from the wash tank (8) to wash nozzles (14, 16) which, in the treatment chamber (4), are directed at the region of the items to be cleaned; a final rinse apparatus (18) for conveying final rinse liquid to final rinse nozzles (24, 26) which, in the treatment chamber (4), are directed at the region of the items to be cleaned; a steam apparatus (38; 48) having a steam generator (40; 50) for generating steam and introducing it into the treatment chamber (4) and therein onto the items to be cleaned;
**characterized**
**in that** a supply and spray system (110; 120; 130) is provided for supplying alkaline, highly concentrated detergent solution according to one of the preceding claims and for spraying this detergent solution onto items to be cleaned in the treatment chamber (4), and in that the program-control device (2) and the at least one cleaning program are designed to carry out the method according to one of the preceding claims during the at least one cleaning program.

## Revendications

1. Procédé de conduite d'un lave-vaisselle, en particulier d'un lave-vaisselle industriel configuré comme automate programmable et présentant une chambre de traitement servant à nettoyer la vaisselle, le procédé présentant les étapes successives suivantes :
étape 1 : exécution d'un cycle de prétraitement,
étape 2 : traitement thermique de la vaisselle à l'aide de vapeur d'eau,
étape 3 : exécution d'un cycle de lavage principal comprenant la projection sur la vaisselle d'un liquide de lavage qui contient de l'eau et un produit de nettoyage,
étape 4 : exécution d'un cycle de rinçage pendant lequel un liquide de rinçage est projeté sur la vaisselle,
**caractérisé en ce que**
le cycle de prétraitement est constitué de la projection sur la vaisselle d'une solution de nettoyage alcaline très concentrée dont la valeur du pH est située à au moins 1 unité au-dessus de la valeur du pH du liquide de lavage du cycle de lavage principal,
**en ce que** le traitement thermique est exécuté pendant un cycle d'action de la solution alcaline de nettoyage, pendant une durée d'action au cours de laquelle la solution de nettoyage agit sur la vaisselle, le prétraitement thermique de la vaisselle étant exécuté pendant au moins une partie de la durée d'action et de préférence pendant la totalité de la durée d'action et
**en ce que** l'introduction de vapeur d'eau dans la chambre de traitement en vue du prétraitement thermique de la vaisselle de l'étape 2 commence après le début mais avant la fin de l'étape 1 et de préférence pendant le dernier quart de la durée de l'étape 1.

2. Procédé selon la revendication précédente, **caractérisé en ce que** la projection de la solution alcaline très concentrée sur la vaisselle lors de l'étape 1 est exécutée pendant une durée comprise entre 5 secondes et 30 secondes et de préférence entre 10 secondes et 20 secondes.

3. Procédé selon l'une des revendications précédentes, **caractérisé en ce que** l'action thermique de la vapeur sur la vaisselle pendant ladite étape 2 est exécutée pendant une durée comprise entre 0,5 minute et 7 minutes et de préférence comprise entre 1 minute et 4 minutes.

4. Procédé selon l'une des revendications précédentes, **caractérisé en ce qu'**au moins pendant une partie de la durée au cours de laquelle du liquide de lavage est projeté sur la vaisselle selon l'étape 3, de la vapeur d'eau est également introduite dans la chambre de nettoyage, la vapeur d'eau étant appliquée sur la vaisselle.

5. Procédé selon l'une des revendications précédentes, **caractérisé en ce qu'**il utilise comme liquide de lavage en vue de l'exécution du cycle de lavage principal de l'étape 3 un liquide de lavage qui contient un produit de nettoyage et dont le pH a une valeur comprise entre 9,0 et 11 et de préférence entre 9,5 et 10, 5.

6. Procédé selon l'une des revendications précédentes, **caractérisé en ce que** la valeur du pH de la solution alcaline très concentrée de nettoyage projetée sur la vaisselle au cours de l'étape 1 est d'au moins 11.

7. Procédé selon l'une des revendications précédentes, **caractérisé en ce qu'**avant qu'une solution alcaline très concentrée de nettoyage soit projetée sur la vaisselle au cours de l'étape 1, au moins une étape de pré-nettoyage est exécutée pendant laquelle un liquide et de préférence un liquide de lavage contenant un produit de nettoyage sont projetés sur la vaisselle.

8. Lave-vaisselle (100 ; 200 ; 300 ; 400 ; 500 ; 600), en particulier lave-vaisselle industriel, présentant la forme d'un automate programmable et contenant un dispositif (2) de commande programmée qui commande au moins un programme de nettoyage, une chambre de traitement (4) qui reprend la vaisselle à nettoyer, une cuve de lavage (8) qui reprend le liquide projeté provenant de la chambre de traitement (4), une pompe de lavage (10) qui refoule le liquide de lavage de la cuve de lavage (8) vers des tuyères de lavage (14, 16) orientées dans la chambre de traitement (4) vers la zone où se trouve la vaisselle à nettoyer, un dispositif de rinçage (18) qui transporte du liquide de rinçage vers les tuyères de rinçage (24, 26) situées dans la chambre de traitement (4) dans la zone occupée par la vaisselle à nettoyer, un dispositif de vaporisation (38; 48) doté d'un générateur de vapeur (40; 50) qui forme et introduit de la vapeur d'eau dans la chambre de traitement (4) et dans cette dernière sur la vaisselle à nettoyer,
**caractérisé en ce que**
un système d'amenée et de projection (110 ; 120 ; 130) est prévu pour amener une solution alcaline très concentrée de nettoyage selon l'une des revendications précédentes et pour projeter cette solution de nettoyage sur la vaisselle présente dans la chambre de traitement (4) et
**en ce que** le dispositif de commande programmable (2) et le ou les programmes de nettoyage sont configurés pour exécuter le procédé selon l'une des revendications précédentes pendant le ou les programmes de nettoyage.
